# EUROPÄISCHE PATENTSCHRIFT

(11) **EP 0 294 571 B1**
(45) Veröffentlichungstag und Bekanntmachung des Hinweises auf die Patenterteilung: **05.02.1992**
(21) Anmeldenummer: 88106463.8
(22) Anmeldetag: 22.04.1988
(51) Int. Cl.: D01G 25/00, D01G 15/64

(54) **Verfahren und Gerät zum Ausrichten von Fasern**
Method and apparatus for straightening fibres
Procédé et appareil pour aligner des fibres

(30) Priorität: 12.05.1987 CH 1825/87
(43) Veröffentlichungstag der Anmeldung: 14.12.1988
(73) Patentinhaber: Siegfried Peyer AG, 8832 Wollerau (CH)
(72) Erfinder: Völlm, Ernst Beat, CH-8810 Horgen (CH)
(74) Vertreter: Lusuardi, Werther Giovanni, Dr.

(56) Entgegenhaltungen:
- EP-A- 0 137 585
- CH-A- 367 416
- DE-B- 1 107 565
- DE-U- 8 535 078
- FR-A- 2 174 917

## Beschreibung

Die Erfindung betrifft ein Verfahren zum Ausrichten von Fasern, gemäss dem Oberbegriff des Anspruchs 1.

Das Anwendungsgebiet der Erfindung liegt in der Behandlung von textilem Rohmaterial, aus welchem Vliese mit parallelisierten und häkchenfreien Fasern formiert werden. Diese Vliese können in verschiedener Weise weiterverwendet werden, wovon zwei Anwendungen besonders erwähnt seien. Einerseits werden aus diesen Vliesen Proben entnommen, die für eine Faserlängenmessung verwendet werden. Hierzu werden die Fasern dieser Proben in einem Gerät endeingeordnet und auf eine Messunterlage übertragen, auf welcher in einem weiteren Gerät die Faserlänge gemessen und das Stapeldiagramm, d.h. die Darstellung der Gesamtheit der Fasern, nach der Faserlänge geordnet, selbsttätig ermittelt wird. Bezüglich der Messung der Faserlänge sei auf die beiden druckschriftlichen Veröffentlichungen der Anmelderin "Messung der Faserlänge für Kurzstapel-Fasern AL 100/101, Vorschrift für die Mustervorbereitung und Kurzanleitung für die Mustervorbereitung in Verbindung mit einem Fasermischgerät" verwiesen. Aus diesen Druckschriften geht hervor, dass die Formierung der Vliese für die Mustervorbereitung zur Messung der Faserlänge weitgehend manuell ausgeführt werden muss. Die Messung der Faserlänge hängt somit zu einem guten Teil von der Fertigkeit der diese Arbeit auszuführenden Person ab.

Andererseits können mit grösser dimensionierten Maschinen Vliese in der Spinnerei erzeugt werden, wodurch bei der üblichen Spinnereivorbereitung notwendige Arbeitsgänge eingespart werden können. Insbesondere kann auf Maschinen für die Flockenspeisung, Flockenauflösung (Karde/Krempel) und auf zwei Streckenpassagen verzichtet werden.

Aus der EP-A-0.137.585 HOLLINGWORTH LTD. ist eine Vorrichtung zur Behandlung von Fasermaterial bekannt, bei der ein Faservlies auf einer Vakuumsaugtrommel mit Perforationen einer kombinierten Reinigungs- und Streckoperation unterworfen wird. Die Verstreckung des Faservlieses erfolgt bei dieser bekannten Vorrichtung jedoch als Ganzes, ohne dass einzelne diskrete Faserbüschel aus dem Vlies ausgezogen werden. Eine spätere Rekombination und Aufdoublierung einzelner Faserbüschel ist somit bei dieser Vorrichtung nicht vorgesehen.

Hier will die Erfindung Abhilfe schaffen. Die Erfindung, wie sie in den Ansprüchen gekennzeichnet ist, löst die Aufgabe, ein Verfahren der eingangs beschriebenen Art so weiter auszugestalten, dass die Herstellung von Vliesen mit parallelisierten und häkchenfreien Fasern vollständig maschinell hergestellt werden kann.

Zweckmässigerweise wird das aus den aufeinandergelegten Faserbüscheln gebildete Vlies mit der die aufgelösten und parallelisierten Fasern aufweisenden Seite voran derselben Bearbeitung zur Auflösung und Parallelisierung der auf der anderen Seite der Faserbüschel nach vorhandenen wirren Fasern und zum Aufdoublieren der Faserbüschel zum Vlies zugeführt.

Die Erfindung umfasst auch ein Gerät zum Ausrichten von in einem textilen Rohmaterial in wirrer Anordnung vorliegenden Fasern zu einem, parallelisierten und häkchenfreien Fasern aufweisenden Vlies, dessen Aufgabe die optimale Durchführung des erfindungsgemässen Verfahrens ist. Diese Aufgabe wird gemäss der Erfindung durch die kennzeichnenden Merkmale des Anspruchs 6 gelöst.

Das erfindungsgemässe Verfahren wird anhand eines schematisch dargestellten Ausführungsbeispiels eines erfindungsgemässen Gerätes nachfolgend beschrieben. In der Zeichnung zeigen
- Fig.1: eine schematische Darstellung eines Gerätes zum Ausrichten von in einem textilen Rohmaterial in wirrer Anordnung vorliegenden Fasern und
- Fig.2: eine bildhafte, schematische Darstellung von Varianten des Gerätes nach Fig. 1.

Bei dem in Fig. 1 schematisch dargestellten Gerät, das z.B. für die Formierung von Vliesen für die Musteranfertigung einsetzbar ist, siehe die eingangs genannten Druckschriften, ist mit 1 das Rohmaterial, z.B. Baumwollflocken, Wollhaare u.dgl., bezeichnet, mit dem das Gerät kontinuierlich oder auch intermittierend beschickt wird. Das Rohmaterial 1 wird zunächst in ein aus zwei Walzenpaaren 2,3 und 4,5 gebildetes Vorstreckwerk 6 eingegeben. In dem Vorstreckwerk 6 wird durch einen verhältnismässig kleinen Verzug ca. 1-,2- bis 3-fach eine Vororientierung der Fasern des Rohmaterials 1 erreicht. Das Vorstreckwerk 6 kann als konventionelle Konstruktion mit einstellbarem Abstand der Walzenpaare 2,3 und 4,5 ausgebildet sein. Es ist aber auch möglich, hierzu ein Vorstreckwerk 6 mit konstantem Abstand der Walzenpaare 2,3 und 4,5 zu verwenden und das Vorstrecken durch eine geschickte Verteilung der Kräfte an den Walzenpaaren unabhängig von der Faserlänge zu machen. Das Fasermaterial bewegt sich in dem Vorstreckwerk 6 nicht kontinuierlich, sondern ist synchron mit der Bewegung einer dem Vorstreckwerk 6 nachgeordneten Vorschubeinheit 7, deren Vorschub in kleinen Schritten erfolgt.

Die Vorschubeinheit 7 setzt sich aus zwei Bandantrieben 8, 9 zusammen, deren ausgangsseitige Walze 10 wesentlich kleiner ist als die eingangsseitige Walze 11. Der in kleinen Schritten erfolgende Vorschub der Bandantriebe 8, 9 ist durch eine Reihe kleiner Pfeile 12 symbolisiert.

Zwischen dem Vorstreckwerk 6 und der Vorschubeinheit 7 wird dem Rohmaterial 1 nochmals ein Verzug aufgebracht. Der Abstand des Walzenpaares 11, 10 der Vorschubeinheit 7 muss mindestens die Länge der längsten Einzelfasern, die mit dem Gerät verarbeitet werden sollen, betragen, denn die Faserbüschel müssen über die gesamte max. Länge beim Ausziehen zurückgehalten werden. Zwischen den Bändern 13 der Bandantriebe 8, 9 werden die Fasern gehalten und zur Ausgangsseite der Bandantriebe 8, 9 bewegt. Die Haltekraft darf hierbei nur so gross sein, dass die Fasern ohne Schädigung herausgezogen werden können.

Die Fasern gelangen nun schrittweise in den Bereich von zwei Klemmwalzen 14, 15 einer Auszugvorrichtung 16, die aus zwei Bandantrieben 17, 18 aufgebaut ist. Die Bänder 19 der Auszugvorrichtung 16 laufen im Gegensatz zu den Bändern der Vorschubeinheit 7 kontinuierlich. Die Geschwindigkeit der Bänder 19 muss hierbei so gross gewählt werden, das die längsten Einzelfasern, welche mit dem Gerät verarbeitet werden sollen, innerhalb eines Schrittes der Vorschubeinheit 7 vollständig ausgezogen werden können. Die Klemmwalzen 14, 15 ziehen somit einen feinen Faserbart aus. Dieser ausgezogene Faserbart besitzt auf der Vorderseite - in Richtung der Bewegung betrachtet - noch viele wirr liegende Fasern, während auf der Rückseite jedoch die Fasern aufgelöst, parallelisiert und weitgehend häkchenfrei sind.

Die Auszugsvorrichtung 16 bringt die ausgezogenen Faserbärte nun zu einer Saugtrommel 20. Die Umfangsgeschwindigkeit der Saugtrommel 20 entspricht in ihrer Grösse und Richtung der Auszugsgeschwindigkeit der Auszugvorrichtung 16. Durch eine poröse Oberfläche der Saugtrommel 20 wird Luft in das Trommelinnere gesaugt. Dadurch haften die Faserbärte an der Trommelaussenseite. Die ständig neu dazukommenden Faserbärte bedecken nach und nach den gesamten Umfang der Trommel. Die Faserbärte verhaken sich durch die Saugluft, so entsteht ein gleichmässiges Vlies. Ist das Vlies genügend kompakt, d.h. alle Faserbärte hängen zusammen, so wird die Saugtrommel gestoppt. Mit einer Trennvorrichtung wird das Vlies unterbrochen und von der Saugtrommel entfernt. Dieses als Zwischenvlies bezeichnete Vlies besitzt nur in der einen Richtung noch wirre Fasern.

Das von der Saugtrommel 20 abgelöste, mit einem Pfeil 21 bezeichnete Zwischenvlies wird nun mit der Rückseite, d.h. mit den aufgelösten Fasern voran, in ein weiteres Gerät eingespeist, das sich wie das vorstehend beschriebene Gerät aus einem Vorstreckwerk 6, einer Vorschubeinheit 7, einer Auszugvorrichtung 16 und einer Saugtrommel 20 zusammensetzt.

Verfügt man nicht über ein zweites Gerät, kann das Zwischenvlies 21 mit der Rückseite voran nochmals in dasselbe Gerät eingespeist werden. In beiden Fällen werden dadurch auch die noch wirren Fasern ausgezogen und damit aufgelöst und parallelisiert. Von der Saugtrommel 20 kann nun ein zur Weiterverarbeitung geeignetes Vlies entnommen werden, z.B. für die Endenanordnung in einem Faserrichtgerät, siehe Patent Nr. 670.836.

Das in Fig. 1 dargestellte Gerät kann in verschiedener Weise geändert werden, ohne dass dadurch seine Funktion, d.h. die rein maschinelle Bildung eines Vlieses mit parallelisierten und häkchenfreien Fasern geändert wird. So ist es möglich, die Vorschubeinheit 7 kontinuierlich anzutreiben. Weitere Änderungen sind in Fig. 2 dargestellt.

In Fig. 2 werden dieselben Bezugszahlen wie in Fig. 1 verwendet. Eine Reihe kurzer Pfeile 12 bedeutet einen diskontinuierlichen Vorschub, während längere Einzelpfeile 22 einen kontinuierlichen Vorschub bedeuten.

Dem Vorstreckwert 6, das praktisch nur in einer Ausführung eingesetzt wird, folgt die Vorschubeinheit 7, die als kontinuierliche Vorschubeinheit 23 oder als diskontinuierliche Vorschubeinheit 24 oder als hin- und herbewegte Zange 25 ausgebildet sein kann. Beim Einsatz einer Zange 25 erfolgt der Vorschub des Rohmaterials kontinuierlich oder diskontinuierlich.

Für die Auszugvorrichtung 16 kann eine grössere Anzahl Ausführungen vorgesehen werden. Insbesondere können anstelle der in Fig. 1 verwendeten Bandantriebe 17, 18 oder von Bandantrieben 26, 27 bzw. 28, 29 Walzenpaare 30, 31; 32, 33; 34, 35 und 36, 37 oder eine Zange 38 eingesetzt werden.

Das Walzenpaar 30, 31 und die Bandantriebe 17, 18 laufen kontinuierlich, während das Walzenpaar 32, 33 diskontinuierlich angetrieben wird.

Das Walzenpaar 34, 35 läuft kontinuierlich. Da jedoch die kleinere Walze 35 periodisch von der grösseren Walze 34 abgehoben wird, wird hier das Rohmaterial diskontinuierlich abgeführt. Das gleiche gilt auch für das Walzenpaar 36, 37. Die grössere Walze 36 weist einen Sektor mit kleinerem Radius auf, innerhalb welchem kein Kontakt mit der kleinen Walze 37 stattfindet. Bei den Bandantrieben 26, 27 ist der Betrieb diskontinuierlich. Es erfolgt nur eine Mitnahme des Rohmaterials, wenn auf der Aussenseite der Bänder angeordnete Klemmleisten 39 zusammentreffen.

Bei den Bandantrieben 28, 29 ist der Transport des Bandmaterials ebenfalls diskontinuierlich, da eingangsseitig die eine Walze des Bandantriebes 29 periodisch von der Gegenwalze wegbewegt wird.

Bei der Zange 38 ist der Vorschub des Rohmaterials ebenfalls diskontinuierlich. Mit dieser kann eine Vorschubeinheit 7 mit kontinuierlichem oder diskontinuierlichem Vorschub kombiniert werden. Es sind praktisch alle der in Fig. 2 dargestellten Varianten miteinander kombinierbar.

Nach dem Ausziehen der Faserbärte werdendiese zu einem Vlies aufdoubliert. Hierzu wird die Saugtrommel 20 oder ein Förderband 40 verwendet, mit welch letzterem es möglich ist, beliebig lange Vliese herzustellen.

Mit dem beschriebenen Gerät können nicht nur Vliese für Messzwecke hergestellt werden. Bei entsprechender Vergrösserung der Dimensionen der Vorschubeinheit 6 der Auszugvorrichtung 7 und des Förderbandes 40 für das Aufdoublieren der ausgezogenen Faserbüschel, wobei auch das Auflösen und Parallelisieren der Fasern in einem zweiten Durchgang kontinuierlich erfolgen kann, können Vliese, z.B. für die Spinnerei, auf einfachere Weise hergestellt werden.

## Patentansprüche

1. Verfahren zum Ausrichten von Fasern, welche in einem textilen Rohmaterial in wirrer Anordnung vorliegen, und zur Bildung eines Vlieses mit parallelisierten und häkchenfreien Fasern, wobei dem Rohmaterial, welches bandförmig angeordnet wird, mittels einer Vorschubeinheit eine Vorschubbewegung erteilt wird, dadurch gekennzeichnet, dass das Rohmaterial, welches über die Vorschubeinheit hinaussteht, dauernd oder in schneller Folge mit einer Klemmvorrichtung gefasst und daraus unter Parallelisierung der Fasern Faserbüschel ausgezogen werden, worauf aus den ausgezogenen Faserbüscheln, die auf der Klemmseite nahezu die gleiche Faseranordnung wie das Rohmaterial auf der entgegengesetzten Seite jedoch mit parallelen und häkchenfreien Fasern aufweisen, durch Aufdoublieren der Faserbüschel das Vlies gebildet wird.

2. Verfahren nach Anspruch 1, dadurch gekennzeichnet, dass das Rohmaterial vor dem Vorschieben und Ausziehen einer Vorverstreckung unterworfen wird.

3. Verfahren nach Anspruch 1 oder 2, dadurch gekennzeichnet, dass dem Rohmaterial eine konstante oder intermittierende Vorschubbewegung erteilt wird.

4. Verfahren nach einem der Ansprüche 1 bis 3, dadurch gekennzeichnet, dass die vorstehenden Fasern nach dem Fassen mit der Klemmvorrichtung mit einer gegenüber der Vorschubbewegung grösseren Geschwindigkeit ausgezogen werden.

5. Verfahren nach einem der Ansprüche 1 bis 4, dadurch gekennzeichnet, dass das aus den aufdoublierten Faserbüscheln gebildete Vlies mit der, der Klemmseite der einzelnen Faserbüschel entgegengesetzten Seite voran erneut einer Vorschubeinheit zugeführt wird, welche dem Vlies eine Vorschubbewegung erteilt, und dass das Vliesmaterial, welches über die Vorschubeinheit hinaussteht, dauernd oder in schneller Folge mit einer Klemmvorrichtung gefasst und daraus unter Parallelisierung der Fasern Faserbüschel ausgezogen werden um die auf der vormaligen Klemmseite der Faserbüschel noch in wirrer Lage liegenden Fasern ebenfalls aufzulösen und zu parallelisieren, worauf aus den ausgezogenen Faserbüscheln durch erneutes Aufdoublieren der Faserbüschel wiederum ein Vlies gebildet wird.

6. Gerät zur Durchführung des Verfahrens nach einem der Ansprüche 1 bis 5, dadurch gekennzeichnet, dass eine Auszugvorrichtung (16) zum Ausziehen von Faserbüscheln vorgesehen ist, welcher für das Zuführen des Rohmaterials eine Vorschubeinheit (7) zugeordnet ist, die das Rohmaterial zwischen Bändern (13) oder einer Zange (25) hält um die Fasern beim Ausziehen zurückzuhalten, und dass der Auszugvorrichtung (16) Mittel zum Aufdoublieren (20,40) nachgeschaltet sind.

7. Gerät nach Anspruch 6, dadurch gekennzeichnet, dass die Auszugsvorrichtung als Mittel zum Klemmen der Fasern ein kontinuierlich oder diskontinuierlich angetriebenes Klemmwalzenpaar (14,15) aufweist, dessen die Klemmstelle bildenden Klemmwalzen den gleichen oder einen unterschiedlichen Durchmesser ausweisen, mindestens zeitweise umfangsseitig aneinander anliegen und sich aufeinander abwälzen (30,31; 32,33; 34,35; 36,37).

8. Gerät nach Anspruch 6, dadurch gekennzeichnet, dass die Auszugsvorrichtung als Mittel zum Klemmen der Fasern zwei zusammenwirkende Bandantriebe (22; 26,27; 28,29) mit je einem Band, einer Antriebs- und einer Umlenkwalze aufweist, deren Bänder durch das gegen die Vorschubeinheit (7) gerichtete Walzenpaar dauernd oder periodisch zusammengepresst werden.

9. Gerät nach Anspruch 8, dadurch gekennzeichnet, dass die Bänder der Bandantriebe (26,27) aussenseitig mit Klemmleisten (39) bestückt sind, die im Bereich des gegen die Vorschubeinheit (7) gerichteten Walzenpaares eine Klemmstelle bilden.

10. Gerät nach Anspruch 8, dadurch gekennzeichnet, dass die eine Walze (35) des gegen die Vorschubeinheit (7) gerichteten Walzenpaars an die andere Walze (34) in lösbarer Weise anpressbar ist, womit eine Klemmstelle zwischen den Walzen (34,35) ausbildbar ist.

11. Gerät nach Anspruch 8, dadurch gekennzeichnet, dass die Mittel zum Klemmen der Fasern als klemm- und lösbare Zange (38) mit Mitteln zu ihrer Hin- und Herbewegung ausgebildet ist.

12. Gerät nach einem der Ansprüche 6 bis 11, dadurch gekennzeichnet, dass in der Auszugsvorrichtung (16) Mittel (14,15) zum Klemmen der Fasern vorgesehen sind, welche eine gegenüber der Geschwindigkeit der Vorschubeinheit (7) grössere Geschwindigkeit aufweisen.

13. Gerät nach einem der Ansprüche 6 bis 12, dadurch gekennzeichnet, dass die Mittel zum Aufdoublieren (20,40) als Saugtrommel (20), als elektrostatisch aufladbare Trommel oder als Förderband (40) mit einer kleineren Vorschubgeschwindigkeit als diejenige der Auszugvorrichtung (16), ausgebildet ist.

14. Gerät nach einem der Ansprüche 6 bis 13, dadurch gekennzeichnet, dass die Vorschubeinheit (7) aus zwei synchron angetriebenen Bandantrieben (8,9) gebildet ist, welche kontinuierlich (23) oder diskontinuierlich (24) angetrieben sind.

15. Gerät nach einem der Ansprüche 6 bis 13, dadurch gekennzeichnet, dass die Vorschubeinheit (7) eine klemm- und lösbare Zange (25) mit Mitteln zum Hin- und Herbewegen ist.

## Claims

1. A method for orienting fibres, which are present in a disordered arrangement in a textile raw material, and for forming a fleece with parallelized, hooklet-free fibres, the raw material arranged in a strip-like manner being given an advance movement by means of feed means, characterized in that the raw material projecting over the feed means is being clamped continuously or in rapid sequence by means of a clamping device and fibre tufts are being drawn therefrom under parallelization of the fibres, whereupon the fleece is formed by doubling the drawn fibre tufts, which on their clamping side exhibit approximately the same arrangement of the fibres as in the raw material and which on their opposite side are provided with parallel and hooklet-free fibres.

2. A method according to claim 1, characterized in that the raw material, prior to its advancement and drawing, is subjected to a preliminary drawing.

3. A method according to claim 1 or 2, characterized in that a constant or intermittent advance movement is imparted to the raw material.

4. A method according to one of the claims 1 to 3, characterized in that the projecting fibres, subsequent to their being clamped by the clamping device, are drawn out at a higher speed compared with the advance movement.

5. A method according to one of the claims 1 to 4, characterized in that the fleece formed from the doubled fibre tufts with the side opposite to the clamping side of the single fibre tufts is supplied again to a feed means, which imparts the fleece an advance movement, and that the material of the fleece projecting over the feed means is being clamped continuously or in rapid sequence by means of a clamping device and fibre tufts are being drawn therefrom under parallelization of the fibres for disentangling and parallelizing the tangled fibres still present on the former clamping side of the fibres tufts, whereupon another fleece is formed by renewed doubling of the drawn fibre tufts.

6. Apparatus for carrying out the method according to one of the claims 1 to 5, characterized in that an extracting device (16) for drawing fibre tufts is provided, which is coupled to the feed means (7) for supplying the raw material, the feed means (7) holding the raw material between belts (13) or a gripping device (25) for retaining the fibres during the drawing process, and that the extracting device (16) is followed by doubling means (20,40).

7. Apparatus according to claim 6, characterized in that the extracting device (16) is provided, as means for clamping the fibres, with a continuously or discontinuously driven clamping roller pair (14,15), whose clamping rollers forming the clamping point have the same or different diameters, are at least temporarily adjacent with their peripheries and roll on one another (30,31; 32,33; 34,35; 36,37).

8. Apparatus according to claim 6, characterized in that the extracting device (16) is provided, as means for clamping the fibres, with two cooperating belt drives (22; 26,27; 28,29) with in each case one belt, a driving roller and a deflecting roller, whose belts are temporarily or periodically pressed together by means of the roller oriented to the feed means (7).

9. Apparatus according to claim 8, characterized in that the belts of the belt drives (26,27) are externally provided with clamping strips (39), which in the vicinity of the roller pair directed against the feed means (7) form a clamping point.

10. Apparatus according to claim 8, characterized in that one roller (35) of the roller pair directed against the feed means (7) is reciprocatable with respect to the other roller (34) and on contact with the latter forms the clamping point between the rollers (34,35).

11. Apparatus according to claim 8, characterized in that the means for clamping the fibres are constructed as a clampable and detachable gripping device (38) with means for reciprocating the same.

12. Apparatus according to one of the claims 6 to 11, characterized in that in the extracting device (16) means (14,15) are provided for clamping the fibres, which have a higher speed compared with the speed of the feed means (7).

13. Apparatus according to one of the claims 6 to 12, characterized in that the doubling means (20,40) is constructed as a suction drum (20), as an electrostatically chargeable drum or as a conveyor belt (40) with a smaller advance speed than that of the extracting device (16).

14. Apparatus according to one of the claims 6 to 13, characterized in that the feed means (7) is formed from two synchronously driven belt drives (8,9), which are continuously (23) or discontinuously (24) driven.

15. Apparatus according to one of the claims 6 to 13, characterized in that the feed means (7) is a clampable and detachable gripping device (25) with reciprocating means.

## Revendications

1. Procédé d'alignement de fibres se trouvant en disposition emmêlée dans un matériau textile brut, et de formation d'une nappe de fibres mises en parallèle et dépourvues d'accrochage, un déplacement vers l'avant étant transmis au matériau brut qui est disposé en forme de bandes, au moyen d'une unité de déplacement vers l'avant, **caractérisé en ce que** le matériau brut, qui ressort de l'unité d'entraînement vers l'avant est repris en continu ou en séquence rapide par un dispositif de pinçage d'où sont extraites des touffes de fibres avec mise en parallèle des fibres, sur quoi la nappe est formée par dédoublage des touffes de fibres à partir des touffes de fibres extraites qui présentent du côté du pinçage pratiquement la même disposition de fibres que le matériau brut, mais sur le côté opposé des fibres parallèles et dépourvues d'accrochage.

2. Procédé selon la revendication 1, **caractérisé en ce que** le matériau brut est soumis à un étirage préalable avant son avancement vers l'avant et son extraction.

3. Procédé selon la revendication 1 ou 2, **caractérisé en ce que** l'on confère au matériau brut un déplacement vers l'avant constant ou intermittent.

4. Procédé selon l'une des revendications 1 à 3, **caractérisé en ce que** les fibres apparaissant sont étirées avec le dispositif de pinçage à une vitesse plus grande que celle du déplacement vers l'avant.

5. Procédé selon l'une des revendications 1 à 4, **caractérisé en ce que** la nappe formée des touffes de fibres dédoublées est à nouveau concuite à une unité de déplacement vers l'avant avec vers l'avant le côté opposé au côté de pinçage des touffes individuelles de fibres, ce dispositif d'avancement vers l'avant conférant à la nappe un déplacement vers l'avant, et en ce que le matériau de nappe, qui ressort de l'unité d'avancement vers l'avant, est saisi en continu ou en séquence rapide par un dispositif de pinçage et que des touffes de fibres en sont extraites avec mise en parallèle des fibres pour désemmêler et mettre en parallèle les fibres qui se trouveraient encore éventuellement en position emmêlée sur le côté de pinçage des touffes de fibres, sur quoi une nappe est à nouveau formée à partir des touffes de fibres étirées, par un dédoublement renouvelé des touffes de fibres.

6. Appareil en vue de l'exécution du procédé selon l'une des revendications 1 à 5, **caractérisé en ce qu'**est prévu un dispositif d'étirement (16) en vue de l'étirement des touffes de fibres, et auquel est associé une unité de déplacement vers l'avant (7) en vue de l'introduction ou matériau brut, qui retient le matériau brut entre des bandes (13) ou une mâchoire (25) pour retenir les fibres lors de leur étirage, et en ce que des moyens de dédoublage (20,40) sont placés en aval du dispositif d'étirage (16).

7. Appareil selon la revendication 6, **caractérisé en ce que** le dispositif d'étirage présente comme moyens de pinçage des fibres une paire de rouleaux de pinçage (14,15) entraînée en continu ou de manière discontinue, dont les rouleaux de pinçage formant l'emplacement de pinçage présentent le même diamètre ou des diamètres différents, reposent l'un contre l'autre par leur périmétre au moins pour une partie du temps et roulent les uns sur les autres (30,31; 32.33; 34,35; 36,37).

8. Appareil selon la revendication 6, **caractérisé en ce que** le dispositif d'étirement présente comme moyens de pinçage des fibres deux entraînements à bandes coopérant ensemble (22; 26,27; 28,29) avec chacun une bande, un rouleau d'entraînement et un rouleau d'orientation, dont les bandes sont comprimées l'une contre l'autre en permanence ou périodiquement par la paire de rouleaux dirigée du côté de l'unité d'avancement vers l'avant (7).

9. Appareil selon la revendication 8, **caractérisé en ce que** les bandes d'entraînement par bandes (26,27) sont équipées sur leur face extérieure de languettes de pinçage (39), qui au voisinage de la paire de rouleaux dirigée du côté de l'unité d'avancement (7) forme une languette de pinçage.

10. Appareil selon la revendication 8, **caractérisé en ce qu'**un des rouleaux (35) de la paire de rouleaux dirigée du côté de l'unité d'avancement (7) peut être comprimée de manière libérable contre l'autre rouleau (34), ce qui permet de former une position de pinçage entre les rouleaux (44, 35).

11. Appareil selon la revendication 8, **caractérisé en ce que** le moyen de pinçage de fibres est réalisé sous la forme d'une mâchoire de pinçage ouvrable (38), avec des moyens permettant son mouvement vers l'avant et vers l'arrière.

12. Appareil selon l'une des revendications 6 à 11, **caractérisé en ce que** le dispositif d'étirement (16) est muni de moyens (14,15) de pinçage des fibres, qui présentent par rapport à la vitesse de l'unité d'avancement vers l'avant (7) une vitesse plus grande.

13. Appareil selon l'une des revendications 6 à 12, **caractérisé en ce que** les moyens de dédoublage (20,24) sont réalisés sous la forme d'un tambour d'aspiration (20), d'un tambour pouvant être chargé de manière életrostatique ou d'une bande d'alimentation (40) présentant une vitesse d'avancement plus petite que celle du dispositif d'étirement (16).

14. Appareil selon l'une des revendications 6 à 12, **caractérisé en** **ce que** l'unité d'avancement est formée de deux systèmes d'entraînement à bandes entraînées de manière synchrone (8,9), qui peuvent être entraînées en continu (23) ou en discontinu (24).

15. Appareil selon l'une des revendication 1 à 33, **caractérisé en ce que** l'unité d'avancement vers l'avant (7) est une mâchoire de pinçage isolable (25) avec moyens de déplacement vers l'avant ou vers l'arrière.
